# EUROPÄISCHE PATENTSCHRIFT

(11) **EP 1 462 360 B1**
(45) Veröffentlichungstag und Bekanntmachung des Hinweises auf die Patenterteilung: **02.03.2005**
(21) Anmeldenummer: 04000918.5
(22) Anmeldetag: 17.01.2004
(51) Int. Cl.: B63G 8/38

(54) **Schnorchelvorrichtung für ein U-Boot**
Snorkel apparatus for a submarine
Dispositif schnorkel pour un sous-marin

(30) Priorität: 27.02.2003 DE 10308366
(43) Veröffentlichungstag der Anmeldung: 29.09.2004
(73) Patentinhaber: Gabler Maschinenbau GmbH, 23568 Lübeck (DE)
(72) Erfinder: Wäntig, Ulrich, 23560 Lübeck (DE); Mente, Michael, 23560 Lübeck (DE); Scharf, Wolfgang, 23617 Hoisdorf (DE); Buck, Christian, 23611 Sereetz (DE)
(74) Vertreter: Vollmann, Heiko, Dipl.-Ing.

(56) Entgegenhaltungen:
- EP-A- 0 325 775
- EP-A- 0 372 265
- GB-A- 191 217 404
- GB-A- 191 402 014
- US-A- 4 436 051

## Beschreibung

Die Erfindung geht aus von einer Schnorchelvorrichtung gemäß dem Oberbegriff des Anspruchs 1 für ein U-Boot.

Es ist eine Schnorchelvorrichtung für ein U-Boot bekannt, in deren aus dem Turm des U-Bootes ausfahrbares und in diesen wieder einfahrbares Schnorchelrohr ein optisches Sehrohr geführt montiert ist, um den Seeraum über dem Wasser während der auf sogenannter Sehrohrtiefe durchgeführten Tauchfahrt (Schnorchelfahrt, bei der das Schnorchelrohr mit dem Sehrohr ausgefahren ist) des U-Bootes beobachten zu können. Ferner ist es erforderlich, separat einen Antennenmast mit einer Antenneneinrichtung auszufahren, um die Kommunikation, insbesondere den Funkverkehr, mit anderen Verkehrsteilnehmern insbesondere zu Wasser zu ermöglichen. Die jeweilige Antenne ist hierzu am Oberende ihres langen Mastes angeordnet, der für die Durchführung des Funkverkehrs mittels eines langhubigen Hubzylinders aus dem Turm des U-Bootes ausgefahren und nach beendigtem Funkverkehr wieder eingefahren wird. Sind der Schnorchel und die Antenneneinrichtung oder mehrere Antenneneinrichtungen ausgefahren, sinkt die Geschwindigkeit des U-Bootes aufgrund des erheblich erhöhten Wasserwiderstandes an den sämtlichen ausgefahrenen Geräten, wodurch wiederum der Kraftstoffverbrauch für den Verbrennungsmotorantrieb des U-Bootes ansteigt. Des Weiteren bildet sich, wenn der Schnorchel mit dem Sehrohr und ein oder mehrere Antennenmasten ausgefahren sind, eine größere sogenannte Signatur, d. h. ein weißer Wasserschweif aus Wasserschaum und Gischt in Form einer Bugwelle, rückwärtig an den ausgefahrenen Geräten auf der Meeresoberfläche aus, die bzw. der sehr gut zu erkennen ist und daher eine eindeutige, jedoch nicht erwünschte Ortung des U-Bootes ermöglicht. Auch ist insbesondere bei mehreren ausgefahrenen Antennenmasten eine gegenseitige Funktionsbehinderung gegeben. Dies gilt insbesondere für das Sehrohr, dessen Sichtfunktion durch ausgefahrene Masten eingeschränkt ist. Weiterhin ist durch die kombinierte Bauweise von Schnorchel und Sehrohr, das sich im Inneren des Schnorchels axial erstreckt und durch den Druckkörper des U-Bootes hindurchgeführt ist, nur eine beschränkte platzmäßige Positionierung des Sehrohres, d. h. insbesondere von dessen Unterende im Inneren des U-Bootes möglich. Außerdem ist das Sehrohr nur in seinem vollständig ausgefahrenen Zustand verwendbar, weil sich seine Einblickoptik, die am Unterende des Sehrohres vorgesehen ist, nur dann in Augenhöhe der betreffenden Bedienungsperson befindet.

Die Aufgabe der Erfindung besteht in der Verbesserung einer Schnorchelvorrichtung der einleitend angeführten Art für ein U-Boot, die bei kompakter und kostensparender Bauweise eine Kommunikation mit anderen, insbesondere am Seeverkehr beteiligten Teilnehmern bei verringerter Ortbarkeit des U-Bootes ermöglicht.

Die Lösung der Aufgabe ist in dem Patentanspruch 1 angegeben.

Die mit der Erfindung erzielbaren Vorteile bestehen insbesondere darin, dass aufgrund der an dem ausfahrbaren Schnorchelrohr der Schnorchelvorrichtung montierten Kompakteinheiten in Form einer kurzhubig antreibbaren Optronik und in Form wenigstens einer kurzhubig antreibbaren Kommunikationseinrichtung, insbesondere für den Funkverkehr, im Vergleich zu in herkömmlicher Weise zu dem Schnorchelrohr gesondert mit gewissem Abstand davon positionierten, langhubig antreibbaren Antennenmasten eine sehr kompakte und kostensparende Bauweise für eine U-Boot-Schnorchelvorrichtung geschaffen ist, die außer der bekannten Schnorchelfunktion auch die störungsfreie oder nur vernachlässigbar gestörte Beobachtung des Seegebietes um das U-Boot herum und zusätzlich die Teilnahme am Seefunkverkehr gestattet. Da sich die Optronik und die jeweiligen Funkeinheiten direkt an dem Schnorchelrohr befinden, ergibt sich des Weiteren ein insgesamt erheblich geringerer Strömungswiderstand bei ausgefahrenem Schnorchel, der die Absenkung der Fahrgeschwindigkeit des U-Bootes minimiert und somit auch eine Kraftstoffeinsparung für den Verbrennungsmotor des U-Bootes bewirkt. Logischerweise ergibt sich auch eine verhältnismäßig kleine Signatur, wodurch die Ortbarkeit des U-Bootes beträchtlich erschwert ist. Außerdem kann der volle Querschnitt des Schnorchelsystems für die Frischluftversorgung genutzt werden.

Eine kostensparende Bauweise ist auch dadurch erreicht, dass die Hubantriebe für die Optronik und die Funkantennen klein und kurz gehalten werden können, weil Optronik und Funkantennen zunächst, da sie am Schnorchel befestigt sind, mittelbar mit Hilfe von dessen Hubantrieb verfahren werden. Erst wenn der Schnorchel, d. h. sein ausund einfahrbares Rohr, in seine gewünschte Arbeitsstellung, die in Bezug auf seinen maximalen Hub auch eine Zwischenstellung sein kann, ausgefahren worden ist, werden die kurzen Hubantriebe betätigt, so dass dann Optronik und Funkantennen in ihre Arbeitsstellung, die ebenfalls eine Zwischenstellung sein kann, verfahren werden. Ein weiterer Vorteil der Erfindung besteht darin, dass die Betriebsbereitschaft von Optronik und Antennen wesentlich schneller erreicht wird, da nur kurze Hubwege zum Ausfahren dieser Funktionsgeräte zurückzulegen sind. Wegen der kurzen und schnell zurückzulegenden Hubwege ist auch die Sichtbehinderung der Optronik durch die Antennen minimiert. Die Verwendung der Optronik erlaubt ferner, dass der Arbeitsplatz im Inneren des U-Bootes für die Person, welche den der Optronik zugeordneten Monitor beobachtet, in Bezug auf seine Position optimal ausgewählt werden kann.

Ein noch weiterer Vorteil der Erfindung besteht darin, dass die übliche Redundanz der vorerwähnten Geräte für optische Beobachtung und Kommunikation sowie auch für die Informationsbeschaffung im Turm des U-Bootes in verbesserter Weise weiterhin gewährleistet ist, weil aufgrund der kompakten Bauweise der erfindungsgemäßen Schnorchelvorrichtung ein Platzgewinn im Turm des U-Bootes erreicht ist, der für andere Geräte und/oder für mehr Personen in dem Turm genutzt werden kann.

Eine vorteilhafte Ausgestaltung der erfindungsgemäßen Schnorchelvorrichtung besteht darin, dass die einzelnen Kompakteinheiten an der Außenseite des aus- und einfahrbaren Schnorchelrohres des Schnorchels montiert ist und dass die Kompakteinheiten und das diese Kompokteinheiten tragende Schnorchelrohr von einer gemeinsamen, strömungsgünstigen Verkleidung umgeben sind. In weiterer Ausgestaltung bestehen die kurzen Hubantriebe aus hydraulischen Zylinderantrieben. Mit einer solchen Ausgestaltung werden die weiter vorstehend aufgezählten Vorteile der Erfindung weiter optimiert.

Die Erfindung ist nachstehend anhand eines in den anliegenden Zeichnungen dargestellten Ausführungsbeispieles näher erläutert. Es zeigen:
- Fig. 1: einen Längsschnitt durch das Ausführungsbeispiel in eingefahrenem Zustand,
- Fig. 2: eine Aufsicht gemäß dem Pfeil A in Fig. 1,
- Fig. 3: das Ausführungsbeispiel nach Fig. 1 in ausgefahrenem Zustand,
- Fig. 4: die Einzelheit X in Fig. 3,
- Fig. 5: ein abgeändertes Ausführungsbeispiel in ausgefahrenem Zustand,
- Fig. 6: die Einzelheit Y in Fig. 5.

Das Ausführungsbeispiel noch Fig. 1 enthält einen allgemein mit 1 bezeichneten Schnorchel, der üblicherweise in dem Turm 2 des nicht weiter dargestellten U-Bootes vorgesehen ist. Der Schnorchel 1 umfasst ein stationäres Rohr 3, ein dieses Rohr umgebendes, vertikal verfahrbar bewegliches Rohr 4 sowie ein weiteres stationäres Rohr 5, das einerseits an das stationäre Rohr 3 angeschlossen ist und andererseits über eine sogenannte Durchführung 6 des Druckkörpers 7 des U-Bootes in das Innere des U-Bootes führt. Das Unterende des beweglichen Schnorchelrohres 4 ist auf einer Traverse 8 montiert, die wiederum an einer üblichen vertikalen Säulenführung 9 gleitet. An der Traverse 8 greift ein üblicher Zylinderhubantrieb an (nicht dargestellt), um das Schnorchelrohr 4 vertikal zu verfahren. Dieser Zylinderhubantrieb ist üblicherweise ebenfalls in dem Turm 2 installiert. Das bewegliche Schnorchelrohr 4 umgibt das erste stationäre Rohr 3, so dass das Schnorchelrohr 4 teleskopisch einfahrbar und ausfahrbar ist. Das Oberende des beweglichen Schnorchelrohres 4 ist mit einem Schutzkäfig 10 und mit einer üblichen Verschlussmechanik (nicht dargestellt) versehen, um unerwünschtes Eindringen von Wasser und Gegenständen zu vermeiden. Der Schnorchel 1 dient zur Frischluftversorgung des U-Bootes und kann des Weiteren so ausgestaltet sein, dass auch die Abgase des Verbrennungsmotorantriebs des U-Bootes in die Atmosphäre abgeleitet werden können.

Das bewegliche Schnorchelrohr 4 ist vorzugsweise auf seiner Außenseite mit wenigstens zwei Kompakteinheiten 11 und 12 versehen. Die eine Kompakteinheit 11 besteht aus einer Optronikeinheit 13 und einem Hubantrieb 14. Die Optronikeinheit 13 ist in herkömmlicher Weise konstruiert und dient in ihrem ausgefahrenen Zustand zur optischen Beobachtung des Seegebietes, wenn sich das U-Boot auf sogenannter Schnorchelfahrt befindet, bei welcher der Schnorchel 1 in die gewünschte Stellung ausgefahren ist, welche in der Regel die obere Endstellung des Schnorchelrohres 4 ist. Die Optronikeinheit wandelt das optisch wahrgenommene Bild in elektrische Signale um, die über Kabelleitungen (nicht dargestellt) in üblicher Weise in das Innere des U-Bootes zu dem dort vorhandenen Monitor geleitet und dann zurückverwandelt werden, so dass die Bedienungsperson das mit Hilfe der Optronikeinheit 13 wahrgenommene Bild auf dem Monitor beobachten kann.

Der Hubantrieb 14 ist vorzugsweise ein hydraulischer Zylinderantrieb, dessen Hubzylinder relativ kurzer Bauart ist, weil die Optronikeinheit 13 selbst nur einen kleinen Hubweg zurückzulegen braucht, um über das Oberende des beweglichen Schnorchelrohres 4 hinaus in seine oberste Funktionsstellung verfahren werden zu können, da die Hubbewegung der Optronikeinheit 13 zunächst von dem Hubantrieb des Schnorchelrohres 4 bewirkt wird.

Die weitere Kompakteinheit 12 des beweglichen Schnorchelrohres 4 umfasst eine Kommunikationseinrichtung 15 und einen Hubantrieb 16 dafür.

Diese Kommunikationseinrichtung 15 ist vorzugsweise eine Funkeinheit für den Informationsaustausch während der Schnorchelfahrt des U-Bootes. Die Funkeinheit kann eingerichtet sein für die HF-, VHF-, UHFoder UHF-Satcom-Funkkommunikation. Hierbei ist es möglich, dass die Funkeinheit auch eine Kombination der betreffenden Funkantennen aufweisen kann. Auch in diesem Fall werden die elektrischen Funksignole über Kabelleitungen (nicht dargestellt) in das Innere des U-Bootes zu den gewünschten Stellen weitergeleitet und dort verarbeitet, um die Funkkommunikation durchzuführen. Die jeweilige Funkeinheit ist mit einer entsprechenden Empfangs- und Sendeantenne ausgerüstet.

Der Hubantrieb 16 für die vorgenannte Funkeinheit ist vorzugsweise ebenfalls ein hydraulischer Zylinderantrieb, dessen Zylinder ebenfalls relativ kurz ausgeführt ist, weil dieser Antrieb ebenfalls nur eine kurze Hubstrecke zurückzulegen braucht, um in seine Funktionsstellung gebracht werden zu können.

Die Figuren 3 und 4 zeigen den Schnorchel 1 sowie auch die beiden an dessen ausgefahrenem Schnorchelrohr 4 befestigten Kompakteinheiten 11 und 12 in jeweils voll ausgefahrener Funktionsstellung. Man erkennt, dass sich die Optronikeinheit 13 und die Kommunikationseinrichtung 15 jeweils oberhalb des Oberendes des ausgefahrenen Schnorchelrohres 4 befinden. Dabei nimmt die Optronikeinheit 13 eine höhere Stellung ein, so dass die optische Beobachtung des Seegebietes nicht durch die Kommunikationseinrichtung 15 gestört ist. Aus den Figuren 3 und 4 ergibt sich des Weiteren, dass die Optronikeinheit 13 und die Kommunikationseinrichtung 15 in kurzer Zeit in ihre Funktionsstellung gefahren und aus dieser wieder eingezogen werden können, so dass die Betriebsbereitschaft der Optronikeinheit 13 und/oder der Kommunikationseinrichtung 15 in sehr kurzer Zeit gewährleistet ist.

Zusätzlich zu den beiden Kompakteinheiten 11 und 12 kann wenigstens eine weitere Kompakteinheit vorgesehen sein. Diese weitere Kompakteinheit kann ebenfalls eine Funkeinheit sein, die mit wenigstens einer der vorgenannten Funkantennen bestückt ist. Hierbei wird in der Regel so vorgegangen werden, dass eine Funkantenne verwendet wird, die sich von der Funkantenne der anderen Kommunikationseinrichtung unterscheidet. Es ist jedoch auch möglich, zwei Kommunikationseinrichtungen 15 mit jeweils gleicher Funkantenne zu verwenden, wenn eine Redundanz dieser Kompakteinheiten gewünscht wird. Eine Geräteredundanz kann aber auch dadurch gewährleistet sein, dass eine gleichartige Funkeinheit in herkömmlicher Bauweise verwendet wird, d. h. ein langhubig angetriebenes Ausfahrgerät, welches zusätzlich zu der vorstehend beschriebenen Schnorcheleinheit 1 mit Abstand davon im Turm vorgesehen ist.

Zusätzlich oder alternativ zu der oder den genannten weiteren Kompakteinheiten 12 kann auch wenigstens eine andere weitere Kompakteinheit (nicht dargestellt) vorgesehen sein, die als Informationseinrichtung in Form einer GPS (Global Positioning System)- oder in Form einer ESM (Electronic Support Measures)-Einheit verwendet wird. Auch diese Informationseinrichtungen werden wie erläutert kurzhubig angetrieben, so dass auch in diesem Fall ein relativ kurzer hydraulischer Zylinderantrieb vorgesehen ist. Baulich kann auch in diesem Fall so vorgegangen werden, dass eine einzige andere weitere Kompakteinheit vorgesehen ist, die beide vorgenannten Informationseinrichtungen enthält. Auf diese Weise kann die Informationsbeschoffung mittels Satellit und/oder Radar erfolgen und für die U-Bootnavigation berücksichtigt werden.

Von den Platzverhältnissen um das vertikal bewegbare Schnorchelrohr 4 herum und von den gewünschten Anforderungen bei der Kommunikation und Informationsbeschaffung des betreffenden U-Bootes wird es abhängen, wie viele Kompakteinheiten zusätzlich zur optronischen Kompakteinheit am Schnorchelrohr 4 verwendet werden. In Fig. 2, in welcher zwei Kompakteinheiten 11 und 12 dargestellt sind, ist zu erkennen, dass noch Platz für mehrere Kompakteinheiten vorhanden ist, zumal die Durchmesser-Baugröße dieser Einheiten selbstverständlich unterschiedlich ist und kleine Baumaße haben kann.

Aus den Figuren 1, 3 und 5 ist zu erkennen, dass die Kompakteinheiten 11 und 12 außerhalb des Schnorchelrohres 4 montiert sind. Diese Kompakteinheiten sind praktisch ohne Abstand zu dem Schnorchelrohr 4 an diesem befestigt und mit Bezug auf die durch den Pfeil 7 angegebene Fahrrichtung des U-Bootes hintereinander angeordnet, derart, dass sich die eine Kompakteinheit 12 vor dem Schnorchelrohr 4 und die andere Kompakteinheit 11 hinter dem Schnorchelrohr 4 befindet. Es versteht sich, dass diese so angeordneten Teile 4, 11 und 12 nur eine kleine Signatur verursachen, die im Wesentlichen durch das Schnorchelrohr 4 bestimmt wird. Zur weiteren Minimierung der Signatur kann so vorgegangen werden, dass eine gemeinsame, strömungsgünstige Verkleidung 18 vorgesehen wird, wie Fig. 2 zeigt. Diese Verkleidung 18 ist, im Querschnitt betrachtet, angenähert oval ausgebildet und umgibt die Kompakteinheiten 11 und 12 sowie das diese Kompakteinheiten tragende Schnorchelrohr 4.

Wie die Figuren 1 bis 6 zeigen, sind die Kompakteinheiten 11, 12 außerhalb des Schnorchelrohres 4 vorgesehen. Sie können auch innerhalb des Schnorchelrohres vorgesehen sein, wobei dann das Schnorchelrohr im Durchmesser etwas größer sein wird. Wenn die Kompakteinheiten an der Innenseite des Schnorchelrohres vorgesehen sind, ist es vorteilhaft, dass dieses Schnorchelrohr selbst strömungsgünstig ausgebildet ist (nicht gezeigt), z. B. etwa ovalförmig. In diesem Fall kann es alternativ vorteilhaft sein, nur den in Fahrrichtung weisenden Bereich des ein- und ausfahrbaren Schnorchelrohres 4 strömungsgünstig auszubilden. Bei dieser teilweise strömungsgünstigen Ausbildung des Rohres 4 befindet sich die vordere Kompakteinheit 12 innerhalb des Schnorchelrohres 4 und die hintere Kompakteinheit 1 außerhalb des Schnorchelrohres. Bei mehreren vorderen und hinteren Kompakteinheiten gilt entsprechendes.

## Patentansprüche

1. Schnorchelvorrichtung für ein U-Boot, wobei die Schnorchelvorrichtung ein aus- und einfahrbares Schnorchelrohr und eine mit dem Schnorchelrohr verbundene, optische Einrichtung für die Über-Wasser-Beobachtung bei Schnorchelfahrt des U-Bootes aufweist, **dadurch gekennzeichnet, dass** die optische Beobachtungseinrichtung als eine Kompakteinheit (11) ausgebildet ist, die eine Optronikeinheit (13) und einen Kurzhubantrieb (14) dafür aufweist, und dass wenigstens eine weitere Kompakteinheit (12) vorgesehen ist, die mindestens eine Kommunikationseinrichtung (15) und einen Kurzhubantrieb (16) dafür aufweist, und dass diese weiteren Kompakteinheiten (11,12) an dem aus- und einfahrbaren Schnorchelrohr (4) vorgesehen sind.

2. Schnorchelvorrichtung nach Anspruch 1, **dadurch gekennzeichnet, dass** die Kompakteinheiten (11, 12) an der Außenseite und/oder an der Innenseite des aus- und einfahrbaren Schnorchelrohres (4) des Schnorchels (1) vorgesehen sind.

3. Schnorchelvorrichtung nach Anspruch 2, **dadurch gekennzeichnet, dass** bei an der Außenseite des Schnorchelrohres (4) vorgesehenen Kompakteinheiten (11, 12) diese und das diese Kompakteinheiten tragende Schnorchelrohr (4) von einer gemeinsamen, strömungsgünstigen Verkleidung (18) umgeben sind.

4. Schnorchelvorrichtung nach Anspruch 2, **dadurch gekennzeichnet, dass** bei an der Innenseite des Schnorchelrohres (4) vorgesehenen Kompakteinheiten (11,12) das Schnorchelrohr selbst wenigstens teilweise strömungsgünstig ausgebildet ist.

5. Schnorchelvomchtung nach einem der Ansprüche1 bis 4, **dadurch gekennzeichnet, dass** die Kurzhubantriebe (14, 16) der Kompakteinheiten (11, 12) aus hydraulischen Zylinderantrieben bestehen.

6. Schnorchelvorrichtung nach einem der Ansprüche 1 bis 5, **dadurch gekennzeichnet, dass** die Kommunikationseinrichtung (15) der weiteren Kompakteinheit (12) aus einer Funkeinheit für die HF-, VHF-, UHF- oder UHF-Satcom-Funkkommunikation oder einer Kombination daraus besteht.

7. Schnorchelvorrichtung nach einem der Ansprüche 1 bis 6, **dadurch gekennzeichnet, dass** als noch weitere Kompakteinheit(en) (12) jeweils eine kurzhubig angetriebene Informationseinrichtung in Form einer GPS-Einheit und/oder einer ESM-Einheit vorgesehen ist/sind.

## Claims

1. A snorkel device for a submarine, wherein the snorkel device comprises an extendible and retractable snorkel tube and an optical means connected to the snorkel tube, for the above-water observation during the snorkelling travel (travel at periscope depth) of the submarine, **characterised in that** the optical observation means is formed as a compact unit (11) which comprises an optronics unit (13) and a short-travel drive (14) for this, and that at least one further compact unit (12) is provided which comprises at least one communications means (15) and a short-travel drive (16) for this, and that these further compact units (11, 12) are provided on the extendible and retractable snorkel tube (4).

2. A snorkel device according to claim 1, **characterised in that** the compact units (11, 12) are provided on the outer side and/or on the inner side of the snorkel tube (4) of the snorkel (1), said snorkel tube being able to be extended and retracted.

3. A snorkel device according to claim 2, **characterised in that** with the compact units (11, 12) provided on the outside of the snorkel tube (14), these and the snorkel tube (4) carrying these compact units (4) are surrounded by a common, streamlined casing (18).

4. A snorkel device according to claim 2, **characterised in that** with the compact units (11, 12) provided on the inner side of the snorkel tube (4), the snorkel tube itself is designed at least partly in a streamlined manner.

5. A snorkel device according to one of the claims 1 to 4, **characterised in that** the short-travel drives (14, 16) of the compact units (11, 12) consist of hydraulic cylinder drives.

6. A snorkel device according to one of the claims 1 to 5, **characterised in that** the communication means (15) of the further compact unit (12) consists of a radio unit for HF, VHF, UHF or UHF-satcom radio communication or a combination thereof.

7. A snorkel device according to one of the claims 1 to 6, **characterised in that** in each case an information means driven in a short-travel manner in the form of a GPS unit and/or an ESM unit is/are provided as yet further compact unit(s) (12).

## Revendications

1. Dispositif schnorkel pour un sous-marin, le dispositif schnorkel présentant un tuyau de schnorkel pouvant être sorti et rentré et un appareil optique relié au tuyau de schnorkel pour l'observation au-dessus de l'eau en cas de déplacement au schnorkel du sous-marin, **caractérisé en ce que** l'appareil d'observation optique est conçu comme une unité compacte (11) qui présente à cet effet une unité d'électronique optique (13) et une commande de faible course (14), et **en ce qu'**il est prévue au moins une autre unité compacte (12), qui présente à cet effet au moins un appareil de communication (15) et une commande de faible course (16) et **en ce que** ces autres unités compactes (11, 12) sont prévues sur le tuyau de schnorkel (4) pouvant être sorti et rentré.

2. Dispositif schnorkel selon la revendication 1, **caractérisé en ce que** les unités compactes (11, 12) sont prévues sur le côté extérieur et/ou sur le côté intérieur du tuyau de schnorkel (4) pouvant être sorti et rentré du schnorkel (1).

3. Dispositif schnorkel selon la revendication 2, **caractérisé en ce que**, avec des unités compactes (11, 12) prévues sur le côté extérieur du tuyau de schnorkel (4), celles-ci et le tuyau de schnorkel (4) portant ces unités compactes sont entourés par un habillage (10) commun et favorable pour l'écoulement.

4. Dispositif schnorkel selon la revendication 2, **caractérisé en ce que**, avec des unités compactes (11, 12) prévues sur le côté intérieur du tuyau de schnorkel (4), le tuyau de schnorkel même est revêtu au moins partiellement de façon favorable à l'écoulement.

5. Dispositif schnorkel selon l'une quelconque des revendications 1 à 4, **caractérisé en ce que** les commandes de faible course (14, 16) des unités compactes (11, 12) se composent de commandes de vérins hydrauliques.

6. Dispositif schnorkel selon l'une quelconque des revendications 1 à 5, **caractérisé en ce que** l'appareil de communication (15) de l'autre unité compacte (12) comprend une unité radio pour la communication HF, VHF, UHF et UHF-Satcom ou une combinaison de celles-ci.

7. Dispositif schnorkel selon l'une quelconque des revendications 1 à 6, **caractérisé en ce que**, en tant qu'autre(s) unité(s) compacte(s) (12), il est prévu respectivement un appareil d'informations entraîné avec une faible course sous la forme d'une unité GPS et/ou d'une unité ESM.
